# EUROPÄISCHE PATENTSCHRIFT

(11) **EP 1 727 957 B1**
(45) Veröffentlichungstag und Bekanntmachung des Hinweises auf die Patenterteilung: **27.02.2013**
(21) Anmeldenummer: 05716951.8
(22) Anmeldetag: 08.03.2005
(51) Int. Cl.: E06B 7/10

(54) **LUFTSTROMBEGRENZUNGS-VORRICHTUNG FÜR EIN ZWANGSBELÜFTETES FENSTER**
AIRFLOW LIMITING DEVICE FOR A FORCE-VENTILATED WINDOW
DISPOSITIF DE LIMITATION DU COURANT D'AIR POUR FENETRE A VENTILATION FORCEE

(30) Priorität: 12.03.2004 DE 102004012644
(43) Veröffentlichungstag der Anmeldung: 06.12.2006
(73) Patentinhaber: profine GmbH, 53840 Troisdorf (DE)
(72) Erfinder: HERZOG, Reinhard, 53757 Sankt Augustin (DE)
(74) Vertreter: Wübken, Ludger
(86) Internationale Anmeldenummer: PCT/EP2005/051023
(87) Internationale Veröffentlichungsnummer: WO 2005/088058

(56) Entgegenhaltungen:
- EP-A- 1 063 384
- EP-A2- 0 741 226
- DE-A1- 19 929 133

## Beschreibung

Die Erfindung betrifft eine Vorrichtung zur Begrenzung des Luftstroms eines zwangsbelüftetes Fensters.

### Technisches Gebiet

Der Einsatz wärmegedämmter Fenster mit verbesserter Fugendichtigkeit führt häufig, insbesondere bei Einsatz in Feuchträumen wie Bädern und Küchen, zu vermehrten Feuchtigkeitsschäden wie Schimmelpilzbefall, sofern nicht eine regelmäßige und ausreichende Belüftung der Räume sichergestellt werden kann. Ein ähnliches Problem tritt bei Wohnungen mit offener Gasetagenheizung o. dgl. auf. Es ist deshalb verschiedentlich vorgeschlagen worden, Fenster mit einer Zwangsbelüftung auszustatten, die unabhängig von einer Manipulation durch die Bewohner eine Mindestbelüftung der Räume sicherstellt. Bei höheren Luftdruckdifferenzen zwischen Innenraum und Gebäudeäußerem infolge hoher Windgeschwindigkeiten führen solche Zwangsbelüftungen jedoch zu unerwünscht hohen Volumenströmen der ausgetauschten Luft, die einen hohen Energieverlust und ggf. Zugerscheinungen verursachen.

### Stand der Technik

Es sind bereits vielfältige Vorschläge für zwangsbelüftete Fenster gemacht worden, die eine Begrenzung des Luftstroms bei höheren Druckdifferenzen vorsehen, siehe z. B. DE 102 40 290 A1 und DE 298 18 312 U1.

Die DE 199 29 133 C2 betrifft ein Kunststofffenster aus Flügel und Blendrahmen mit einem Fensterfalz zwischen einer äußeren Blendrahmendichtung und einer inneren Flügeldichtung, wobei durch den Fensterfalz Luft zwischen dem Flügel und dem Blendrahmen von außen nach innen und umgekehrt strömt. Dabei ist in dem Fensterfalz wenigstens ein Falzlüfter vorgesehen, der eine Luftführungskammer und einen Volumenstrombegrenzer aufweist.

Aus der DE 196 46 842 C2 ist eine in zwei seitlich angebrachten Lagerungen pendelnd gelagerte Lüftungsklappe bekannt, die innerhalb der Beschlagsnut des unteren waagerechten Flügelrahmens angebracht wird.

Die vorgenannten Luftstrombegrenzungs-Vorrichtung für ein zwangsbelüftetes Fenster erzeugen bei jedem Schließen der Lüftungsklappe ein unangenehmes Anschlag- bzw. Klappergeräusch, das den Komfort einer solchen Einrichtung erheblich mindert.

Die DE 196 10 428 C2 betrifft ein zwangsbelüftetes Fenster mit Blendrahmen, Flügelrahmen und einer Mitteldichtung. Die Dichtung weist eine erste Dichtlippe auf, deren oberes Ende bei geschlossenem Fenster an einer Anschlagfläche des Blendrahmens bzw. Flügelrahmens anliegt. In dieser ersten Dichtlippe befinden sich Luftdurchtrittsöffnungen. Die Dichtung weist weiterhin eine zweite Dichtlippe auf, die elastisch, bei geschlossenem Fenster frei beweglich und so im spitzen Winkel zu der ersten Dichtlippe angeordnet ist, dass bei Überschreiten eines bestimmten Differenzdruckes zwischen der Außenseite des Fensters gegenüber der Innenseite des Fensters die Luftdurchtrittsöffnungen wenigstens teilweise verschlossen werden. Diese Lösung erzeugt beim Schließen zwar kein Anschlag- bzw. Klappergeräusch, allerdings muss die Dichtung mit sehr hoher Präzision hergestellt werden, um eine reproduzierbare Schließcharakteristik der Dichtung zu erreichen. Zudem eignet sich diese Konstruktion nicht dazu, die Luftdurchtrittsöffnungen bereits bei relativ geringen Luftdruckdifferenzen zu schließen.

Aus der EP 0 741 226 A2 ist eine manuell zu betätigende Lüftungsklappe bekannt ist, die zur besseren Abdichtung an eine flexible Dichtlippe anschlägt.

### Aufgabe

Aufgabe der vorliegenden Erfindung ist es daher, eine Vorrichtung zur Begrenzung des Luftstromes eines zwangsbelüfteten Fensters zur Verfügung zu stellen, das mit geringem Aufwand herstellbar ist, präzise schon bei geringen Druckdifferenzen die Lüftung drosselt und ein Anschlag- bzw. Klappergeräusch wenigstens weitgehend unterdrückt.

### Darstellung der Erfindung

Die Erfindung löst diese Aufgabe durch eine Luftstrombegrenzungs-Vorrichtung für ein zwangsbelüftetes Fenster nach Anspruch 1.

Bevorzugt wird eine Luftstrombegrenzungs-Vorrichtung für ein zwangsbelüftetes Fenster eingesetzt mit einer um eine Drehachse pendelnd gelagerten Lüftungsklappe, die eine erste, einen Lüftungsweg freigebende Grundstellung und eine zweite, den Lüftungsweg schließende Stellung einnehmen kann, wobei eine von der Drehachse beabstandete Anschlagkante der Lüftungsklappe an einer Anschlagfläche dichtend zur Anlage kommt, wobei die Luftstrombegrenzungs-Vorrichtung ein feder- oder weichelastisches, von der Anschlagfläche beabstandet angeordnetes Dämpfungselement aufweist, an das die Lüftungsklappe beim Schließen der Lüftungsklappe anschlägt, wobei das Dämpfungselement beim weiteren Schließen der Lüftungsklappe auf Biegung beansprucht wird und dabei die Schließbewegung der Lüftungsklappe dämpft.

Ein zwangsbelüftete Fenster für den Einsatz einer erfindungsgemäßen Luftstrombegrenzungs-Vorrichtung weist bevorzugt einen dem Fachmann an sich bekannten, aus Blendrahmenprofilen zusammengesetzten Blendrahmen und einen entsprechenden, aus Flügelrahmenprofilen gebildeten Flügelrahmen auf. Bevorzugt sind Blendrahmenprofile und Flügelrahmenprofile aus Kunststoff, insbesondere Hart-PVC hergestellt. Es können jedoch auch andere Materialien verwendet werden, ohne den Bereich der vorliegenden Erfindung zu verlassen. Blendrahmenprofile weisen üblicherweise im raumseitigen Falzbereich eine Aufnahmenut zur Aufnahme einer Glasleiste auf. Die Aufnahmenut dient bei Verwendung des Blendrahmens als Festverglasung - also ohne Flügel - zur Aufnahme der Glasleiste, die die Festverglasung hält. Bei Verwendung des Blendrahmens zusammen mit einem Flügel, also ohne Festverglasung, wird diese Aufnahmenut normalerweise nur zur Aufnahme von Schließteile genutzt. Die Erfindung nutzt nach einer bevorzugten Weiterbildung der Erfindung diese Aufnahmenut zur Befestigung der Luftstrombegrenzungs-Vorrichtung.

Das zwangsbelüftete Fenster weist typischer Weise eine zwischen Blendrahmen und Flügelrahmen gebildete Falzkammer auf, durch die Luft von der Fensteraußenseite zur Rauminnenseite strömen kann. Im oberen horizontalen Falzbereich ist die erfindungsgemäße Vorrichtung zur Begrenzung des Luftstroms vorgesehen, wobei diese Luftstrombegrenzungs-Vorrichtung bevorzugt einen Grundkörper und eine in dem Grundkörper pendelnd gelagerte Lüftungsklappe aufweist. Der Grundkörper weist Rastmittel auf, mit denen er in der Aufnahmenut befestigt werden kann. Ggf. kann zusätzlich eine Befestigung durch eine oder mehrere Schrauben erfolgen.

Die Drehachse, um die diese Lüftungsklappe pendeln kann, verläuft nach einer besonders bevorzugten Ausführungsform der Erfindung innerhalb der Aufnahmenut zur Aufnahme einer Glasleiste.

Nach dieser besonders bevorzugten Ausführungsform ist die Vorrichtung zur Luftstrombegrenzung so im Falzbereich des geschlossenen Fensters angeordnet, dass die von der Fensteraußenseite zur Raumseite strömende Luft an der Lüftungsklappe vorbeigeleitet wird. Bei Überschreiten einer definierten Strömungsgeschwindigkeit, die mit einer Überschreitung einer definierten Druckdifferenz zwischen Fensteraußenseite und dem Rauminneren einhergeht, wird die bevorzugt ausschließlich durch ihre Schwerkraft in der Ruheposition gehaltene Lüftungsklappe aus der Ruheposition geschwenkt und schlägt dabei zunächst an das erfindungsgemäße feder- oder weichelastische Dämpfungselement an, bevor die Lüftungsklappe vollständig geschlossen ist. Beim weiteren Schließen der Lüftungsklappe wird das feder- oder weichelastische Dämpfungselement auf Biegung beansprucht und dämpft dabei die weitere Schließbewegung der Verschlussvorrichtung, bevor diese an eine Anschlagfläche anschlägt, wodurch die weitere Luftzufuhr gedrosselt oder bevorzugt zumindest weitgehend unterbrochen wird. Solange die Luftdruckdifferenz zwischen Fensteraußenseite und dem Rauminneren einen definierten Betrag übersteigt, bleibt die Lüftungsklappe in dieser "Geschlossenposition". Nach Unterschreiten eines bestimmten Differenzdruckes schwenkt die Lüftungsklappe durch ihr Eigengewicht wieder zurück in die senkrechte Ruhestellung und gibt den Lüftungsweg damit wieder frei.

Durch Wahl der Länge der Lüftungsklappe und ihres Gewichtes sowie des zur Erreichung der Schließstellung notwendigen Anstellwinkels kann der Differenzdruck, bei dem die Luftstrombegrenzungs-Vorrichtung die Lüftung begrenzt oder unterbricht, in weiten Bereichen eingestellt werden. Die Lüftungsklappe weist bevorzugt eine gerade, symmetrische Querschnittsform ohne Gegengewichte etc. auf.

Es stellt dabei einen besonderen Vorteil der vorstehend beschriebenen bevorzugten Luftstrombegrenzungs-Vorrichtung dar, dass diese so konzipiert werden kann, dass bereits bei sehr geringen Differenzdrücken, insbesondere 10 bis 60 Pa, insbesondere 20 bis 45 Pa, die Lüftungsklappe in die "Geschlossenstellung" ausgelenkt wird.

Nach einer weiteren bevorzugten Ausführungsform der Erfindung weist der Grundkörper eine Anschlagfläche auf, an die die pendelnd gelagerte Lüftungsklappe in der Geschlossenstellung dichtend anliegt. Nach einer alternativen Ausführungsform der Erfindung dient die falzseitige Oberfläche der Flügelanschlagskammer als Anschlagfläche für die Lüftungsklappe.

Bei geschlossenem Fenster wird der Grundkörper der erfindungsgemäßen Luftstrombegrenzungs-Vorrichtung bevorzugt gegen den Flügelrahmen durch eine Dichtung abgedichtet. Diese Dichtung kann gemäß einer besonders bevorzugten Ausführung der Erfindung einstückig mit dem Grundkörper verbunden sein. Die Herstellung erfolgt dann bevorzugt im dem Fachmann bekannten Zweikomponenten-Spritzgussverfahren.

Das erfindungsgemäß eingesetzte feder- oder weichelastische Dämpfungselement besteht nach einer bevorzugten Ausführungsform der Erfindung aus einem insbesondere zylindrischen, stiftförmigen, weichelastischen Material, das bei Beanspruchung auf Biegung nur sehr geringe Kräfte aufnimmt. Bevorzugt beträgt die Querschnittfläche 0,5 bis 2,5 mm², bevorzugt 0,7 bis 1,5 mm² die Länge 2 bis 15 mm, bevorzugt 3 bis 8 mm, und die Shore-Härte 25 bis 70, insbesondere 30 bis 60. Hierdurch wird die Schließbewegung der Verschlussvorrichtung, insbesondere einer pendelnd gelagerten Lüftungsklappe, zwar soweit gedämpft, dass diese beim Anschlagen an den Grundkörper kein merkliches Geräusch mehr erzeugt, ohne dabei aber ein gänzliches Schließen der Lüftungsklappe zu verhindern. Das Dämpfungselement wird dabei bevorzugt so angeordnet, dass der Spalt zwischen der Lüftungsklappe und der Anschlagfläche im Moment der ersten Berührung der Lüftungsklappe mit dem Dämpfungselement etwa 0,3 bis 1,2 mm, bevorzugt 0,4 bis 0,8 mm beträgt.

Die Erfindung nutzt nach einer bevorzugten Ausführungsform der Erfindung einen besonderen Effekt, der beim Schließen der Lüftungsklappe zu beobachten ist: bei Überschreiten einer bestimmten Druckdifferenz zwischen der Raumaußenseite und dem Rauminneren beginnt die Klappe - angetrieben durch die vorbeiströmende Luft - mit ihrer selbsttätigen Schließbewegung. Überschreitet die Lüftungsklappe dabei einen bestimmten Schließwinkel, befindet sie sich in einem instabilen Zustand, der zu einem beschleunigten weiteren Schließen der Lüftungsklappe führt. Nach Schließen der Lüftungsklappe muss die Druckdifferenz zunächst wieder etwas absinken, bis die Lüftungsklappe dann plötzlich vollständig geöffnet wird (Hysterese). Soweit das erfindungsgemäß eingesetzte feder- oder weichelastischen Dämpfungselement genügend weich eingestellt wird, bewirkt dieser Hysterese-Effekt, dass die Lüftungsklappe auch bei Luftdruckdifferenzen, die im Bereich der kritischen Luftdruckdifferenz beim Schließen der Lüftungsklappe liegen, nicht in einer Zwischenstellung beharrt, sondern entweder weitgehend geöffnet oder ganz geschlossen wird. Alternativ kann die FederCharakteristik des feder- oder weichelastischen Dämpfungselementes aber auch so gewählt werden, dass die Lüftungsklappe nach der ersten Berührung des Dämpfungselementes erst mit steigender Druckdifferenz allmählich schließt. Der Strömungsquerschnitt wird dann mit steigender Druckdifferenz geringer, so dass der durchtretende Luft-Volumenstrom über eine größere Druckdifferenz annähernd konstant gehalten werden kann, bis die Lüftungsklappe bei Überschreiten einer gewissen Druckdifferenz ganz schließt.

### Kurze Beschreibung der Zeichnung

Die Erfindung wird nachfolgend anhand eines Ausführungsbeispiels sowie der Zeichnung näher erläutert. Es zeigen dabei:
- Fig. 1: einen Querschnitt durch ein Fenster mit erfindungsgemäßer Luftstrombegrenzungs-Vorrichtung (offener Luftdurchgang);
- Fig. 2: ein Fenster wie in Fig. 1 in Geschlossenstellung der Luftstrombegrenzungs-Vorrichtung;
- Fig. 3: eine perspektivische Ansicht der Luftstrombegrenzungs-Vorrichtung;
- Fig. 4: einen Querschnitt durch den Grundkörper der Luftstrombegrenzungs-Vorrichtung;
- Fig. 5: Detail "A" gemäß Fig. 3, von der Fensteraußenseite her gesehen;
- Fig. 6: einen Querschnitt durch die Luftstrombegrenzungs-Vorrichtung kurz vor dem Schließen;
- Fig. 7: einen Querschnitt durch die Luftstrombegrenzungs-Vorrichtung in Geschlossenstellung;
- Fig. 8: das Prüfprotokoll eines zwangsbelüfteten Fensters mit erfindungsgemäßer Luftstrombegrenzungs-Vorrichtung

### Bester Weg zur Ausführung der Erfindung

Das in Fig. 1 dargestellte zwangsbelüftete Fenster besteht im Wesentlichen aus dem Blendrahmen 1, der aus Blendrahmenprofilen 2 aus Hart-PVC zusammengesetzt ist, dem Flügelrahmen 3, der aus den Flügelrahmenprofilen 4 zusammengesetzt ist, und der Luftstrombegrenzungs-Vorrichtung 10.

Die Luftstrombegrenzungs-Vorrichtung 10 ist in den Fig. 6 und 7 im Schnitt dargestellt. Sie besteht im wesentlichen aus dem Grundkörper 11, der im Spritzgussverfahren aus ABS hergestellt wurde, und der Lüftungsklappe 12, die ebenfalls aus ABS besteht. Der Grundkörper 11, in Fig. 3 in perspektivischer Ansicht dargestellt, weist an seiner Oberseite die Rastmittel 13 auf, so dass er in die Glashalteleisten-Aufnahmenut 5 des oberen waagerechten Blendrahmenprofils 2 eingeklipst werden kann.

Die Lüftungsklappe 12 weist an beiden Stirnseiten je einen runden Lagerstift 21 auf, der als Aufhängung mit der Drehachse 15 in dem Grundkörper 11 dient. Die Lüftungsklappe 12 ist somit zwischen einer senkrechten Grundposition (Fig. 1) und einer "Geschlossenstellung" (Fig. 2 und Fig. 7) frei beweglich.

Bei Luftdruckdifferenzen zwischen der Fensteraußenseite 8 und der Raumseite 9 von unter 30 Pa kann die Luft, wie in Fig. 1 durch entsprechende Pfeile angedeutet, aus der Falzkammer 7 durch den zwischen der Lüftungsklappe 12 und der Anschlagfläche 16 des Grundkörpers 11 sowie einen Spalt zwischen Blendrahmen 1 und der Anschlagskammer 6 des Flügelrahmens in das Rauminnere 9 strömen. Damit die Frischluft von der Fensteraußenseite 8 in die Falzkammer 7 gelangen kann, sind im Bereich der vertikalen Seiten des Fensters Ausnehmungen in der äußeren Anschlagdichtung 17 in dem Fachmann an sich bekannter Weise vorgenommen worden (in den Figuren nicht dargestellt).

Übersteigt der Differenzdruck zwischen Fensteraußenseite 8 und Raumseite 9 einen Wert von ca. 30 Pa, bewegt die strömende Luft die nur durch ihre Schwerkraft in vertikaler Position gehaltene Lüftungsklappe 12 so weit, bis sie zunächst an den Anschlagnoppen 18 und dann an die Anschlagfläche 16 des Grundkörpers 11 (Fig. 3) anschlägt und damit den Lüftungsweg abdichtet.

Der Anschlagnoppen 18, in Fig. 5 vergrößert dargestellt, besteht aus einem Elastomer mit einer Shore-A-Härte von 40 und weist einen Durchmesser von 1,2 mm und eine freie Länge von 4 mm auf. Er ist damit so weichelastisch eingestellt, dass er beim Auftreffen der Lüftungsklappe 12 auf Biegung beansprucht wird, (Fig. 6, 7) bis die Klappe 12 schließlich an der Anschlagfläche 16 dichtend zur Anlage kommt. Die Kraft, mit der der Anschlagnoppen 18 dabei die Lüftungsklappe 12 beaufschlagt, ist so gering, dass die Klappe durch die Luftdruckdifferenz zwischen Fensteraußenseite 8 und Raumseite 9 zunächst in Geschlossenstellung (Fig. 7) bleibt, bis der Luftdruck wieder etwas zurückgefallen ist. Dennoch dämpft der Anschlagnoppen 18 die Schließbewegung der Lüftungsklappe 12 soweit, dass Klappergeräusche zuverlässig unterdrückt werden.

Um den Grundkörper 11 gegenüber dem Flügelrahmen 3 abzudichten und ein Einströmen von Luft zwischen Grundkörper 11 und Anschlagskammer 6 zu vermeiden, weist der Grundkörper 11 an drei Seiten eine Dichtung 14 auf. Im dargestellten Ausführungsbeispiel ist diese Dichtung 14 einstückig mit dem Grundkörper verbunden (Zweischuss-Spritzgussverfahren). In der Ansicht von der Raumseite 9 ist diese Dichtung 14 U-förmig. In dem Bereich, in dem der Grundkörper 11 bzw. die Dichtung 14 den Flügelrahmen 3 berührt, ist die ansonsten umlaufende innere Anschlagdichtung des Flügelrahmens 3 ausgeklinkt.

Die Dichtung 14 wird aus dem gleichen Material gefertigt wie der Anschlagnoppen 18, nämlich aus einem thermoplastischen Elastomer mit einer Shore-Härte von 40. Wie in Fig. 3 ersichtlich, weist der Grundkörper 11 der Luftstrombegrenzungs-Vorrichtung 10 auf seiner dem Raum zugewandten Seite zwei Abstandshalter 19 auf, die wiederum raumseitig kleine Noppen 20 aus weichelastischem Material aufweisen. An diesen Noppen kommt die Anschlagskammer 6 des Flügelrahmens 3 beim Schließen des Fensters zur Anlage, wobei die Abstandshalter 19 einerseits für eine definierte Fugenbreite zwischen Blendrahmen 1 und Flügelrahmen 3 sorgen und andererseits der Grundkörper 11 die nötige Steifigkeit aufweist, um eine gerade Anschlagfläche 16 für die Lüftungsklappe 12 zu bilden.

Wie in Fig. 1 ersichtlich, ist die Drehachse 15 der erfindungsgemäßen Luftstrombegrenzungs-Vorrichtung 10 so angeordnet, dass sie im eingebauten Zustand (Fig. 1, Fig. 2) noch innerhalb der Glashalteleisten-Aufnahmenut 5, also oberhalb der unteren Kante der Glashalteleisten-Aufnahmenut 5, liegt. Beim Schwenken der Lüftungsklappe 12 in die Geschlossenstellung (Fig. 2) berührt dabei die Lüftungsklappe 12 gerade die raumseitige untere Kante der Aufnahmenut 5, so dass ein Einströmen von Luft aus der Aufnahmenut 5 durch den Spalt zwischen dieser raumseitigen unteren Kante der Aufnahmenut 5 und der Lüftungsklappe 12 weitgehend vermieden wird.

Das in Fig. 1 und 2 dargestellte Fenster mit den Ausmaßen 1,15 m mal 1,40 m wurde mit zwei der Luftstrombegrenzungs-Vorrichtungen 10 im oberen waagerechten Holm ausgerüstet und bezüglich des Luftvolumenstromes ("Luftverlust") in Abhängigkeit vom Differenzdruck zwischen Fensteraußenseite 8 und Raumseite 9 vermessen. Das Ergebnis ist in Fig. 8 wiedergegeben. Etwa bei 20 Pa Druckdifferenz, in Fig. 8 mit "A" gekennzeichnet, schließt die Lüftungsklappe 12 bis zur ersten Berührung mit dem Anschlagnoppen 18. Die Geometrie des Anschlagnoppens 18 zusammen mit dessen Shore-Härte bewirkt bei weiterer Erhöhung der Druckdifferenz ein allmähliches Schließen der Lüftungsklappe 12, so dass der Volumenstrom über relativ weite Bereiche bis etwa 200 Pa nahezu konstant bei ca. 1 m³/h je m Fugenlänge bleibt. Bei ca. 200 Pa (Punkt "B" in Fig. 1) ist dann die Lüftungsklappe 12 vollständig geschlossen.

### Legende

- 1.: Blendrahmen
- 2.: Blendrahmenprofil
- 3.: Flügelrahmen
- 4.: Flügelrahmenprofil
- 5.: Aufnahmenut
- 6.: Anschlagskammer
- 7.: Falzkammer
- 8.: Fensteraußenseite
- 9.: Raumseite
- 10.: Luftstombegrenzungs-Vorrichtung
- 11.: Grundkörper
- 12.: Lüftungsklappe
- 13.: Rastmittel
- 14.: Dichtung
- 15.: Drehachse
- 16.: Anschlagfläche
- 17.: äußere Anschlagdichtung
- 18.: Anschlagnoppen
- 19.: Abstandshalter
- 20.: Noppen
- 21.: Lagerstift
- 22.: Anschlagkante

## Patentansprüche

1. Luftstrombegrenzungs-Vorrichtung (10) für ein zwangsbelüftetes Fenster, mit einer Verschlussvorrichtung, die ein selbsttätiges, druckdifferenzabhängiges Öffnen und Schließen eines Lüftungsweges bewirkt, ***dadurch gekennzeichnet*, *dass*** ein feder- oder weichelastisches Dämpfungselement vorhanden ist, an das die Verschlussvorrichtung beim Schließen der Luftstrombegrenzungs-Vorrichtung (10) anschlägt, und dass beim weiteren Schließen der Luftstrombegrenzungs-Vorrichtung (10) das feder- oder weichelastische Dämpfungselement auf Biegung beansprucht wird und dabei die Schließbewegung der Verschlussvorrichtung dämpft.

2. Luftstrombegrenzungs-Vorrichtung (10) nach Anspruch 1, mit einer um eine Drehachse pendelnd gelagerten Lüftungsklappe, die eine erste, einen Lüftungsweg freigebende Grundstellung und eine zweite, den Lüftungsweg schließende Stellung einnehmen kann, wobei eine von der Drehachse beabstandete Anschlagkante (22) der Lüftungsklappe (12) an einer Anschlagfläche (16) dichtend zur Anlage kommt, ***gekennzeichnet durch*** ein feder- oder weichelastisches, von der Anschlagfläche (16) beabstandet angeordnetes Dämpfungselement, an das die Lüftungsklappe (12) beim Schließen der Lüftungsklappe (12) anschlägt, wobei das Dämpfungselement beim weiteren Schließen der Lüftungsklappe (12) auf Biegung beansprucht wird und dabei die Schließbewegung der Lüftungsklappe (12) dämpft.

3. Luftstrombegrenzungs-Vorrichtung (10) nach Anspruch 2 zur Befestigung an einem Blendrahmenprofil (2), **gekennzeichnet durch** folgende Merkmale:
- die Luftstombegrenzungs-Vorrichtung (10) weist einen Grundkörper (11) und
- eine in dem Grundkörper (11) um eine Drehachse (15) pendelnd gelagerte Lüftungsklappe (12) auf,
- wobei der Grundkörper (11) Rastmittel (13) zur Befestigung in einer Aufnahmenut (5) des Blendrahmenprofils (2) aufweist.

4. Luftstrombegrenzungs-Vorrichtung (10) nach Anspruch 2 oder 3, **dadurch gekennzeichnet, dass** die Lüftungsklappe (12) einen geraden symmetrischen Querschnitt aufweist.

5. Luftstrombegrenzungs-Vorrichtung (10) nach einem der Ansprüche 3 oder 4, **dadurch gekennzeichnet, dass** der Grundkörper (11) eine Anschlagkante (16) aufweist, an die die Lüftungsklappe (12) beim Begrenzen des Luftstroms anschlägt.

## Claims

1. Airflow limiting device (10) for a force-ventilated window, having a closure device which effects automatic, pressure-difference-dependent opening and closing of a ventilation path, **characterized in that** a resiliently elastic or flexible damping element is provided against which the closure device abuts during the closing of the airflow limiting device (10), and **in that**, during the further closing of the airflow limiting device (10), the resiliently elastic or flexible damping element is subjected to bending loading, and in the process damps the closing movement of the closure device.

2. Airflow limiting device (10) according to Claim 1, having a ventilation flap which is mounted such that it can swing about an axis of rotation and which can assume a first, main position in which it opens up a ventilation path and a second position in which it closes the ventilation path, wherein an abutment edge (22), which is spaced apart from the axis of rotation, of the ventilation flap (12) comes into sealing contact with an abutment surface (16), **characterized by** a resiliently elastic or flexible damping element which is arranged spaced apart from the abutment surface (16) and against which the ventilation flap (12) abuts during the closing of the ventilation flap (12), wherein, during the further closing of the ventilation flap (12), the damping element is subjected to bending loading, and in the process damps the closing movement of the ventilation flap (12).

3. Airflow limiting device (10) according to Claim 2 for fastening to a window frame profile (2), **characterized by** the following features:
- the airflow limiting device (10) has a main body (11) and
- a ventilation flap (12) which is mounted in the main body (11) such that it can swing about an axis of rotation (15),
- wherein the main body (11) has detent means (13) for fastening in a receiving groove (5) of the window frame profile (2).

4. Airflow limiting device (10) according to Claim 2 or 3, **characterized in that** the ventilation flap (12) has a straight symmetrical cross section.

5. Airflow limiting device (10) according to either of Claims 3 and 4, **characterized in that** the main body (11) has an abutment edge (16) against which the ventilation flap (12) abuts whilst limiting the air flow.

## Revendications

1. Dispositif de limitation du courant d'air (10) pour fenêtre à ventilation forcée, comprenant un dispositif de fermeture qui provoque une ouverture et une fermeture automatiques d'une voie de ventilation en fonction de la différence de pression, **caractérisé en ce qu'**un élément d'amortissement élastique à ressort ou élastique souple est prévu, contre lequel vient buter le dispositif de fermeture lors de la fermeture du dispositif de limitation du courant d'air (10), et **en ce que**, dans le cas d'une fermeture supplémentaire du dispositif de limitation du courant d'air (10), l'élément d'amortissement élastique à ressort ou élastique souple est sollicité en flexion et amortit ainsi le mouvement de fermeture du dispositif de fermeture.

2. Dispositif de limitation du courant d'air (10) selon la revendication 1, comprenant un volet de ventilation monté de manière pendulaire autour d'un axe de rotation, qui peut adopter une première position de base libérant une voie de ventilation et une deuxième position fermant la voie de ventilation, une arête de butée (22) du volet de ventilation (12) espacée de l'axe de rotation venant en appui hermétiquement contre une surface de butée (16), **caractérisé par** un élément d'amortissement élastique à ressort ou élastique souple disposé à distance de la surface de butée (16), contre lequel vient buter le volet de ventilation (12) lors de la fermeture du volet de ventilation (12), l'élément d'amortissement, dans le cas d'une fermeture supplémentaire du volet de ventilation (12), étant sollicité en flexion et amortissant ainsi le mouvement de fermeture du volet de ventilation (12).

3. Dispositif de limitation du courant d'air (10) selon la revendication 2, destiné à être fixé à un profilé de châssis dormant (2), **caractérisé par** les caractéristiques suivantes :
- le dispositif de limitation du courant d'air (10) présente un corps de base (11) et
- un volet de ventilation (12) monté de manière pendulaire autour d'un axe de rotation (15) dans le corps de base (11),
- le corps de base (11) présentant des moyens d'encliquetage (13) pour la fixation dans une rainure de réception (5) du profilé de châssis dormant (2).

4. Dispositif de limitation du courant d'air (10) selon la revendication 2 ou 3, **caractérisé en ce que** le volet de ventilation (12) présente une section transversale droite symétrique.

5. Dispositif de limitation du courant d'air (10) selon l'une quelconque des revendications 3 ou 4, **caractérisé en ce que** le corps de base (11) présente une arête de butée (16) contre laquelle vient buter le volet de ventilation (12) lors de la limitation du courant d'air.
